# EUROPÄISCHE PATENTSCHRIFT

(11) **EP 2 818 027 B1**
(45) Veröffentlichungstag und Bekanntmachung des Hinweises auf die Patenterteilung: **29.06.2016**
(21) Anmeldenummer: 13702013.7
(22) Anmeldetag: 28.01.2013
(51) Int. Cl.: H05B 33/08

(54) **VERFAHREN ZUM BETREIBEN EINER SCHALTUNGSANORDNUNG FÜR EIN KONSTANTSTROMGESPEISTES LEUCHTDIODENFELD, MIT FEHLERERKENNUNG**
METHOD FOR OPERATING A CIRCUIT ARRANGEMENT FOR A LIGHT-EMITTING DIODE FIELD FED WITH CONSTANT CURRENT, COMPRISING FAULT DETECTION
PROCÉDÉ PERMETTANT DE FAIRE FONCTIONNER UN CIRCUIT POUR UN RÉSEAU DE DIODES ÉLECTROLUMINESCENTES ALIMENTÉES EN COURANT CONSTANT, AVEC DÉTECTION D'ERREURS

(30) Priorität: 21.02.2012 DE 102012101363
(43) Veröffentlichungstag der Anmeldung: 31.12.2014
(73) Patentinhaber: Hella KGaA Hueck & Co, 59552 Lippstadt (DE); Nietfeld, Dieter, 33106 Paderborn (DE)
(72) Erfinder: NIETFELD, Dieter, 33106 Paderborn (DE)
(86) Internationale Anmeldenummer: PCT/EP2013/051534
(87) Internationale Veröffentlichungsnummer: WO 2013/124120

(56) Entgegenhaltungen:
- EP-A2- 1 839 928
- WO-A1-2008/007106
- WO-A1-2010/030462
- DE-A1-102005 012 625
- DE-A1-102010 060 857
- US-A1- 2007 195 025

## Beschreibung

Die Erfindung betrifft ein Verfahren zum Betreiben einer Schaltungsanordnung
- mit einer Stromquelle,
- mit einem Leuchtdiodenfeld in Reihe zu der Stromquelle, wobei das Leuchtdiodenfeld wenigstens zwei Reihenschaltungen umfasst, die wenigstens eine Leuchtdiode und ein steuerbares Schaltelement umfassen,
- mit einem Steuer- und/oder Regelungsmittel und
- mit einem Spannungssensor,
wobei die steuerbaren Schaltelemente und die Stromquelle vom Steuer- und/oder Regelungsmittel angesteuert werden und zwar derart,
- dass das Steuer- und/oder Regelungsmittel das steuerbare Schaltelement wenigstens einer Reihenschaltung des Leuchtdiodenfeldes während einer Taktperiode für eine von dem Steuer- und/oder Regelungsmittel ermittelte Impulsdauer durch einen Steuerimpuls am Steuereingang des steuerbaren Schaltelements zum Schließen ansteuert und
- dass während aufeinanderfolgender Taktperioden vom Steuer- und/oder Regelungsmittel eines der steuerbaren Schaltelemente der Reihenschaltungen für eine als Diagnosezeit bezeichnete Zeitdauer allein zum Schließen angesteuert wird.

Ein solches Verfahren ist in der deutschen Patentanmeldung mit dem amtlichen Aktenzeichen DE 10 2005 012 625 A1 bekannt. Zwar ist eine Diagnosezeit in dem Dokument nicht ausdrücklich erwähnt. Bei dem in jenem Dokument offenbarten Verfahren werden die Reihenschaltungen grundsätzlich nicht gleichzeitig mit Strom versorgt sondern nacheinander. Gleichzeitig ist es möglich, festzustellen ob in einzelnen Reihenschaltungen Leuchtdioden defekt sind. Aufgrund der sequentiellen Stromversorgung der Reihenschaltungen ist es allerdings nicht möglich, den Tastgrad, also das Verhältnis aus Impulsdauer und Länge einer Taktperiode willkürlich zu wählen. Die Helligkeit der Leuchtdioden kann daher nicht beliebig eingestellt werden. Außerdem kann es zu einem Spannungsanstieg in der Versorgungsleitung der Leuchtdioden kommen, wenn das steuerbare Schaltelement der einen Reihenschaltung schließt, bevor das steuerbare Schaltelement der den Strom übernehmenden Reihenschaltung noch nicht angefangen hat voll zu leiten und die Stromquelle gleichzeitig versucht, den Strom in der Versorgungsleitung zu den Reihenschaltungen aufrecht zu erhalten.

Ein weiteres Verfahren ist in dem Dokument DE 10 2010 060 857 A1 offenbart, welches allerdings nach dem Prioritätstag des vorliegenden Patents veröffentlicht wurde. In jenem Dokument ist ferner eine Schaltungsanordnung und ein Steuer- und/oder Regelungsmittel offenbart, mit welchem das Verfahren durchgeführt werden kann. Die Impulsdauern, während der die steuerbaren Schaltelemente der Reihenschaltungen zum Schließen angesteuert werden, sind bei dem offenbarten Verfahren so gewählt, dass die Leuchtdioden der parallel geschalteten Reihenschaltungen die gleiche mittlere Helligkeit haben. Steuerbare Schaltelemente in Reihe zu Leuchtdioden mit einer geringen Flussspannung werden in Folge dessen für eine kürzere Zeit eingeschaltet als steuerbare Schaltelemente in Reihe zu Leuchtdioden mit einer hohen Flussspannung.

In dem Dokument DE 10 2010 060 857 A1 ist nicht offenbart, wie verfahren wird, wenn es zu einem Ausfall einer der Leuchtdioden kommt. Ein Ausfall einer Leuchtdiode könnte zum Beispiel durch einen Kurzschluss der Leuchtdiode oder eine Unterbrechung des Strompfads über die Leuchtdiode hervorgerufen sein.

Zu diesen beiden möglichen Ausfallszenarien wird mit der vorliegenden Erfindung eine Lösung angeboten, mit welcher zunächst der Ausfall erkannt wird und wie nach der Erkennung des Ausfalls verfahren wird, um mit dem Ausfall umzugehen.

Der Erfindung lag das Problem zugrunde, das aus dem Dokument DE 10 2005 012 625 A1 bekannte Verfahren der eingangs genannten Art so zu verbessern, dass wenn das Schaltelement in einer Reihenschaltung ausgeschaltet wird, es zu keinem momentanen Anstieg der Spannung in der Versorgungsleitung der Leuchtdioden kommt.

Dieses Problem wird erfindungsgemäß dadurch gelöst, dass das Steuer- und/oder Regelungsmittel kurz vor oder spätestens gleichzeitig mit dem Ende einer Impulsdauer die Stromquelle so ansteuert, dass der Strom reduziert wird, und zwar um den Betrag des Stroms durch die Reihenschaltung, deren steuerbares Schaltelement am Ende der Impulsdauer vom Steuer- und/oder Regelungsmittel zum Öffnen angesteuert wird.

Während der Diagnosezeit kann nur durch die in Reihe zu dem geschlossenen steuerbaren Schaltelement angeordnete Leuchtdiode ein Strom fließen. Entsprechend der elektrischen Eigenschaften der Leuchtdiode und des steuerbaren Schaltelementes stellt sich dann eine Spannung über der bestromten Reihenschaltung ein. Diese Spannung kann erfasst werden und eine Grundlage für eine Ausfallerkennung sein. Außerhalb der Diagnosezeit können mehrere steuerbare Schaltelemente gleichzeitig geschlossen sein, so dass durch mehrere Reihenschaltungen gleichzeitig Strom fließen kann.

Bei einer Anzahl von n Reihenschaltungen kann gemäß der Erfindung in n aufeinanderfolgenden Taktperioden jedes steuerbare Schaltelement für die Diagnosezeit eingeschaltet werden. Da ist sichergestellt, dass spätestens nach n Taktperioden der Ausfall einer Leuchtdiode erkannt ist. Es ist aber auch möglich, einen anderen Rhythmus bei der Ansteuerung der steuerbaren Schaltelemente zum Schließen zu wählen. Insbesondere ist es auch möglich, dass während der Diagnosezeit zu schließende steuerbare Schaltelement zufällig zu wählen.

Die Diagnosezeit, während der ein steuerbares Schaltelement zum Schließen angesteuert wird, kann Teil der Impulsdauer sein, während der das gleiche Schaltelement in allen Taktperioden zum Schließen angesteuert wird. Die Gesamteinschaltdauer des steuerbaren Schaltelementes während der Taktperiode ändert sich dann ebenso wenig wie die mittlere Helligkeit der Leuchtdioden in Reihe zu dem steuerbaren Schaltelement. Die Impulsdauern, während der die übrigen steuerbaren Schaltelemente während der gleichen Taktperiode geschlossen werden, bleibt von der Diagnosezeit ebenfalls unbeeinflusst. Wegen der Diagnosezeit muss ggf. der Anfang oder das Ende der Impulsdauern für die Einschaltung der übrigen steuerbaren Schaltelemente von Taktperiode zu Taktperiode verschoben werden.

Wenn die Impulsdauern, während derer die steuerbaren Schaltelemente innerhalb einer Taktperiode eingeschaltet werden, so zu einander verschoben sein können, dass mehrere oder alle steuerbaren Schaltelemente während einer Diagnosezeit innerhalb der Taktperiode allein eingeschaltet sind, ist es möglich, mehrere oder alle Leuchtdioden des Leuchtdiodenfelds im Hinblick auf einen der beschriebenen Ausfälle zu untersuchen. Eventuell muss dazu eine Impulsdauer geteilt werden, so dass eines der steuerbaren Schaltelemente für zwei Zeiträume während einer Taktperiode eingeschaltet wird, wobei diese Zeiträume zusammen die Impulsdauer bilden.

Die Diagnosezeit kann am Anfang der Impulsdauer liegen und nach Ablauf der Diagnosezeit können auch andere steuerbare Schaltelemente zum Schließen angesteuert werden.

Gemäß der Erfindung kann die Diagnosezeit am Anfang einer Taktperiode liegen.

Die Diagnosezeit kann 50 µs betragen. Es sind aber auch längere oder kürzere Diagnosezeiten möglich. Die Diagnosezeit kann von Taktperiode zu Taktperiode gleich oder unterschiedlich lang sein.

Die Schaltungsanordnung kann einen Spannungssensor aufweist, mit welchem während der Diagnosezeit die Spannung über dem Leuchtdiodenfeld erfasst wird. Die Spannung über dem Leuchtdiodenfeld stellt sich in Abhängigkeit der Eigenschaften der Leuchtdiode und des geschlossenen steuerbaren Schaltelementes ein, weshalb aus der gemessenen Spannung auf die Funktionsfähigkeit der Leuchtdiode geschlossen werden kann.

Die während der Diagnosezeit erfasste Spannung über dem Leuchtdiodenfeld kann von dem Steuer- und/oder Regelungsmittel mit einem vorgegebenen Wert verglichen werden. Bei einem Überschreiten des vorgegebenen Wertes zuzüglich einer vorgegebenen Toleranz durch die erfasste Spannung kann das steuerbare Schaltelement, welches während der Erfassung während der Diagnosezeit geschlossen war, dauerhaft, d.h. auch für folgende Taktperioden, abgeschaltet werden. Die vermutlich durch eine Unterbrechung des Strompfades durch die Reihenschaltung ausgefallene Leuchtdiode ist dann dauerhaft abgeschaltet.

Bei einem Unterschreiten des vorgegebnen Wertes abzüglich einer Toleranz durch die erfasste Spannung kann das steuerbare Schaltelement, welches während der Erfassung während der Diagnosezeit geschlossen war, dauerhaft abgeschaltet werden. Bei einer kleinen bzw. im Vergleich zu kleinen Spannung über dem Leuchtdiodenfeld bzw. der einzigen eingeschalteten Reihenschaltung kann auf einen Kurzschluss der Leuchtdioden geschlossen werden, weshalb die dauerhafte Abschaltung sinnvoll ist.

Nach einem dauerhaften Abschalten mittels des Steuer- und/oder Regelungsmittels können die Impulsdauern, während der die verbleibenden steuerbaren Schaltelemente geschlossen sind, verlängert werden und/oder der Strom der abgeschalteten Reihenschaltung auf die verbleibenden Reihenschaltungen verteilt werden. Damit wird zwar die mittlere Helligkeit der noch funktionierenden Leuchtdioden erhöht, die mittlere Helligkeit der gesamten Schaltung kann aber u. U. trotz der dauerhaft abgeschalteten Leuchtdiode oder Leuchtdioden erhalten bleiben. Dabei ist allerdings zu beachten, dass die thermische und elektrische Belastbarkeit der Leuchtdioden oder steuerbaren Schaltelemente, die nicht dauerhaft abgeschaltet sind, nicht überschritten wird.

Anhand der beigefügten Zeichnungen wird die Erfindung nachfolgend näher erläutert. Dabei zeigt:
- Fig. 1: ein Blockschaltbild der Schaltungsanordnung, mit welcher das erfindungsgemäße Verfahren durchgeführt werden kann,
- Fig. 2: einen Verlauf von Strömen in der erfindungsgemäßen Schaltungsanordnung während einer erste Taktperiode,
- Fig. 3: einen Verlauf von Strömen in der erfindungsgemäßen Schaltungsanordnung während einer zweiten Taktperiode und
- Fig. 4: einen Verlauf von Strömen in der erfindungsgemäßen Schaltungsanordnung während einer dritten Taktperiode.

Die in der Figur 1 dargestellte Schaltungsanordnung umfasst ein Leuchtdiodenfeld aus drei Reihenschaltungen D1, R1, S1, D2, R2, S2, D3, R3, S3. Jede Reihenschaltung 1, 2, 3 umfasst eine Leuchtdiode D1, D2, D3, einen Widerstand R1, R2, R3 und einen Schalter S1, S2, S3. Entsprechend der Indizes der Bezeichnungen der Bauelemente wird nachfolgend von der ersten Reihenschaltung 1, der zweiten Reihenschaltung 2 und der dritten Reihenschaltung 3 gesprochen werden.

Die Reihenschaltungen 1, 2, 3 sind parallel geschaltet. Die Leuchtdioden D1, D2, D3 sind innerhalb der Reihenschaltungen so angeordnet, dass ihre Anoden an einem gemeinsamen Knoten anliegen. Auch die steuerbaren Schaltelemente S1, S2, S3 haben einen gemeinsamen Knoten. Die Widerstände R1, R2, R3 sind zwischen den Dioden D1, D2, D3 und den steuerbaren Schaltelementen S1, S2, S3 angeordnet.

Neben dem Leuchtdiodenfeld umfasst die Schaltungsanordnung eine Stromquelle I, die dem anodenseitigen Knoten vorgeschaltet ist. Bei der Stromquelle I handelt es sich um eine steuerbare Stromquelle.

Dem schaltelementseitigen Knoten nachgeschaltet ist eine Parallelschaltung, in der Messwiderstände angeordnet sind. In einem ersten Zweig der Parallelschaltung ist ein steuerbares Schaltelement S4 angeordnet. Bei dem steuerbaren Schaltelement handelt es sich vorteilhaft um einen Transistor, dessen Emitterkollektorstrecke einen ersten Messwiderstand und somit den Messwiderstand des ersten Zweiges der Parallelschaltung bildet. In einem zweiten Zweig ist ein Messwiderstand R4 angeordnet. In einem dritten Zweig ist eine Reihenschaltung aus einem Messwiderstand R5 und einem steuerbaren Schaltelement S5 angeordnet. Die Parallelschaltung ist über Masse mit der Stromquelle I verbunden.

In der Schaltungsanordnung ist ein Spannungssensor V1 und ein Stromsensor V2 vorgesehen. Der Spannungssensor V1 erfasst die Spannung zwischen dem anodenseitigen Knoten und dem Massepotential. Der Stromsensor V2 erfasst über den Umweg der Messung der Spannung, die über der Parallelschaltung der Messwiderstände abfällt, den Strom durch das Leuchtdiodenfeld.

Außerdem ist bei der Schaltungsanordnung ein erfindungsgemäßes Steuer- und/oder Regelungsmittel C vorgesehen. Das Steuer- und/oder Regelungsmittel C hat mehrere Eingänge und mehrere Ausgänge. Über diese Ein- und Ausgänge ist das Steuer- und/oder Regelungsmittel C mit der steuerbaren Stromquelle I, den steuerbaren Schaltelementen S1, S2, S3 des Leuchtdiodenfeldes, den steuerbaren Schaltelementen S4, S5, der Parallelschaltung der Messwiderstände, dem Spannungssensor V1 und dem Stromsensor V2 verbunden.

Im Einzelnen sind die Verbindungen zwischen den Bauelementen beziehungsweise Komponenten und den Ein- beziehungsweise Ausgängen des Steuer- und/oder Regelungsmittels folgendermaßen hergestellt:

Ein erster Eingang des Steuer- und/oder Regelungsmittels C ist mit dem Stromsensor V2 verbunden. Über den ersten Eingang E1 kann dem Steuer- und/oder Regelungsmittel C die vom Stromsensor V2 erfasste Stromstärke beziehungsweise eine dazu äquivalente Spannung zugeführt werden.

Ein zweiter Eingang E2 des Steuer- und/oder Regelungsmittels ist mit dem Spannungssensor V1 verbunden. Über diesen Eingang E2 kann dem Steuer- und/oder Regelungsmittel ein Signal zugeführt werden, welches die Spannung zwischen dem a-nodenseitigen Knoten und dem Massepotential anzeigt.

Erste Ausgänge A11, A12, A13 des Steuer- und/oder Regelungsmittels sind mit Steueranschlüssen der steuerbaren Schaltelemente S1, S2, S3 der Reihenschaltungen 1, 2, 3 des Leuchtdiodenfeldes verbunden. Über diese ersten Ausgänge A11, A12, A13 können Steuerimpulse an die Schaltelemente gegeben werden, um diese zu schließen.

Ein zweiter Ausgang A2 ist mit der steuerbaren Stromquelle I verbunden. Über diesen zweiten Ausgang A2 kann von dem Steuer- und/oder Regelungsmittel ein Signal an die steuerbare Stromquelle I gegeben werden, um den von der Stromquelle I gelieferten Strom einzustellen.

Das Steuer- und/oder Regelungsmittel, bei dem es sich um einen Mikrocontroller oder um einen ASIC handeln kann, ist so eingerichtet, dass die Leuchtdioden D1, D2, D3 eine gewünschte Helligkeit haben. Dazu sind aufgrund von Toleranzen der Kenngrößen der Leuchtdioden insbesondere unterschiedliche Flussspannungen der Leuchtdioden und unterschiedliche Ströme in den Reihenschaltungen 1, 2, 3 notwendig. Die Stromquelle wird von dem Steuer- und/oder Regelungsmittel C so eingestellt, dass sie einen Strom bereitstellt, der ausreichend groß ist, um die Reihenschaltung mit Strom zu versorgen, deren Leuchtdiode die höchste Flussspannung hat. Dieses ist beispielsweise die Leuchtdiode D3 in der dritten Reihenschaltung 3. Die erste Reihenschaltung 1 soll dagegen die Leuchtdiode D1 mit der geringsten Flussspannung und die zweite Reihenschaltung 2 eine Leuchtdiode D2 mit einer mittleren Flussspannung haben.

Der von der steuerbaren Stromquelle I gelieferte Strom teilt sich am anodenseitigen Knoten in die jeweiligen Ströme auf, die durch die Reihenschaltungen 1, 2, 3 fließen. Die Stromaufteilung hängt dabei von den Bauelementen der Reihenschaltungen 1, 2, 3 ab. Unter diesen Bauelementen sind auch die Leuchtdioden D1, D2, D3 mit ihren unterschiedlichen Flussspannungen. Die Ströme teilen sich so auf, dass die Reihenschaltung mit der Leuchtdiode mit der geringsten Flussspannung, also die erste Reihenschaltung den größten Strom führt, während die Reihenschaltung mit der Leuchtdiode D3 mit der größten Flussspannung, nämlich die dritte Reihenschaltung 3 den geringsten Strom führt.

Damit die dritte Leuchtdiode D3 mit der höchsten Flussspannung die gewünschte Helligkeit liefert, muss der Strom der steuerbaren Stromquelle I so eingestellt sein, dass der für die Bereitstellung der gewünschten Helligkeit notwendige Strom durch die dritte Reihenschaltung 3 und somit durch die dritte Leuchtdiode D3 fließt.

Das führt allerdings zu Strömen in den anderen beiden Reihenschaltungen 1, 2, die größer sind, als die Ströme, die zur Lieferung der gewünschten Helligkeit durch die Leuchtdioden D1 und D2 erforderlich sind. Die Leuchtdioden D1 und D2 beziehungsweise die Reihenschaltungen 1 und 2 werden daher ein- und ausgeschaltet. Dadurch ergibt sich ein Strom durch die erste und die zweite Reihenschaltung 1, 2, der im Mittel dem Strom entspricht, der zum Herstellen der gewünschten Helligkeit notwendig ist.

Das Ein- und Ausschalten erfolgt mit einer so hohen Frequenz, dass es für das menschliche Auge nicht erkennbar ist.

Im Beispiel der Figuren 2, 3 und 4 sind drei zeitlich aufeinander folgende Taktperioden Tcycle dargestellt. Innerhalb der Taktperioden wird das steuerbare Schaltelement S3 in der dritten Reihenschaltung 3 für eine Impulsdauer T3 eingeschaltet. Analog werden die steuerbaren Schalter S1, S2 der ersten und der zweiten Reihenschaltung 1, 2 für Impulsdauern T1, T2 eingeschaltet, wobei die Impulsdauer T2 kleiner ist als die Impulsdauer T3 und die Impulsdauer T1 kleiner ist als die Impulsdauer T2. Die Impulsdauern T1, T2, T3 sind so gewählt, dass im Mittel der Taktperioden T ein Strom durch die Reihenschaltung 1, 2, 3 fließt, der im Mittel die gewünschte Helligkeit der Leuchtdioden liefert. Die steuerbare Stromquelle I wird dabei so gesteuert, dass zum Ende der jeweiligen Impulsdauern T1, T2, T3 die Stromlieferung Iges der steuerbaren Stromquelle I um die Stromaufnahme der am Ende der Impulsdauer T1, T2, T3 abgeschalteten Reihenschaltung reduziert wird. Damit liefert die steuerbare Stromquelle I genau den Strom Iges, der zur Versorgung der eingeschalteten Reihenschaltungen notwendig ist.

Am Anfang der Taktperioden Tcycle ist ein Zeitraum vorgesehen, der als Diagnosezeit Tdiag bezeichnet wird. Während dieser Zeit ist nur eines der steuerbaren Schaltelemente zum Schließen angesteuert, so dass während dieser Zeit nur eine Reihenschaltung von einem Strom durchflossen wird. Entsprechend der elektrischen Eigenschaften der stromdurchflossenen Reihenschaltung 1, 2, 3 stellt sich während der Diagnosezeit Tdiag eine Spannung über dem Leuchtdiodenfeld ein, die über den Spannungssensor V1 erfasst wird. Liegt die erfasste Spannung innerhalb eines vorgegebenen Toleranzbereiches, kann davon ausgegangen werden, dass die Leuchtdiode wie gewünscht funktioniert. Wird dagegen eine Abweichung der erfassten Spannung festgestellt, liegt also die Spannung nicht innerhalb des Toleranzbereiches, wird das steuerbare Schaltelement, das während der Diagnosezeit Tdiag eingeschaltet war, während derer die Abweichung festgestellt wurde, dauerhaft ausgeschaltet.

Während der Taktperioden Tcycle sind alle Impulsdauern T1, T2, T3 stets gleich lang, so dass durch die Leuchtdioden D1, D2, D3 stets die gleiche mittlere Helligkeit zur Verfügung gestellt wird. Die Diagnosezeiten Tdiag sind somit Teil der Impulsdauern. Damit während der Diagnosezeiten trotz der gleichen Impulsdauern T1, T2, T3 stets nur ein steuerbares Schaltelement eingeschaltet ist, sind im dargestellten Beispiel die Zeitpunkte des Beginns und die Zeitpunkte des Endes der Impulsdauern T1, T2, T3 bezüglich der Diagnosezeit Tdiag verschoben, wenn die Schaltelemente nicht während der Diagnosezeit Tdiag eingeschaltet sind.

### Bezugszeichenliste

- I: steuerbare Stromquelle
- V1: Spannungssensor
- V2: Stromsensor
- D1: Leuchtdiode der ersten Reihenschaltung
- R1: Widerstand der ersten Reihenschaltung
- S1: steuerbarer Schalter der ersten Reihenschaltung
- D2: Leuchtdiode der zweiten Reihenschaltung
- R2: Widerstand der zweiten Reihenschaltung
- S2: steuerbarer Schalter der zweiten Reihenschaltung
- D3: Leuchtdiode der dritten Reihenschaltung
- R3: Widerstand der dritten Reihenschaltung
- S3: steuerbarer Schalter der dritten Reihenschaltung
- C: Steuer- und/oder Regelungsmittel
- S4: steuerbarer Schalter im ersten Zweig der Parallelschaltung von Messwiderständen
- R4: Widerstand im zweiten Zweig der Parallelschaltung von Messwiderständen
- S5: steuerbarer Schalter im drittem Zweig der Parallelschaltung von Messwiderständen
- R5: Widerstand im dritten Zweig der Parallelschaltung von Messwiderständen
- Tcycle: Taktperiode
- T1: Impulsdauer
- T2: Impulsdauer
- T3: Impulsdauer
- 11: Strom durch Reihenschaltung 1
- I2: Strom durch Reihenschaltung 2
- I3: Strom durch Reihenschaltung 3
- Iges: Gesamtstrom durch das Leuchtdiodenfeld
- Tdiag: Diagnosezeit

## Patentansprüche

1. Verfahren zum Betreiben einer Schaltungsanordnung
- mit einer Stromquelle (I),
- mit einem Leuchtdiodenfeld (1, 2, 3) in Reihe zu der Stromquelle (I), wobei das Leuchtdiodenfeld (1, 2, 3) wenigstens zwei Reihenschaltungen (1, 2, 3) umfasst, die wenigstens eine Leuchtdiode (D1, D2, D3) und ein steuerbares Schaltelement (S1, S2, S3) umfassen,
- mit einem Steuer- und/oder Regelungsmittel (C) für das Leuchtdiodenfeld (1, 2, 3) und
- mit einem Spannungssensor (V1),
wobei die steuerbaren Schaltelemente und die Stromquelle (I) vom Steuerund/oder Regelungsmittel (C) angesteuert werden und zwar derart,
- dass das Steuer- und/oder Regelungsmittel (C) das steuerbare Schaltelement (S1, S2, S3) wenigstens einer Reihenschaltung (1, 2, 3) des Leuchtdiodenfeldes (1, 2, 3) während einer Taktperiode (Tcycle) für eine von dem Steuer- und/oder Regelungsmittel (C) ermittelte Impulsdauer (T1, T2, T3) durch einen Steuerimpuls am Steuereingang des steuerbaren Schaltelements (S1, S2, S3) zum Schließen ansteuert und
- dass während aufeinanderfolgender Taktperioden (Tcycle) vom Steuer- und/oder Regelungsmittel (C) eines der steuerbaren Schaltelemente der Reihenschaltungen (1, 2, 3) für eine als Diagnosezeit (Tdiag) bezeichnete Zeitdauer allein zum Schließen angesteuert wird,
**gekennzeichnet dadurch,**
- **dass** das Steuer- und/oder Regelungsmittel (C) kurz vor oder spätestens gleichzeitig mit dem Ende einer Impulsdauer (T1, T2, T3) die Stromquelle (I) so ansteuert, dass der Strom reduziert wird, und zwar um den Betrag des Stroms durch die Reihenschaltung (1, 2, 3), deren steuerbares Schaltelement (S1, S2, S3) am Ende der Impulsdauer (T1, T2, T3) vom Steuer- und/oder Regelungsmittel (C) zum Öffnen angesteuert wird,

2. Verfahren nach Anspruch 1, **dadurch gekennzeichnet, dass** bei einer Anzahl von n Reihenschaltungen in n aufeinanderfolgenden Taktperioden (Tcycle) jedes steuerbare Schaltelement (S1, S2, S3) für die Diagnosezeit (Tdiag) zum Schließen angesteuert wird.

3. Verfahren nach Anspruch 1 oder 2, **dadurch gekennzeichnet, dass** die Diagnosezeit, während der ein steuerbares Schaltelement (S1, S2, S3) zum Schließen angesteuert wird, Teil der Impulsdauer (T1, T2, T3) ist, während der das gleiche Schaltelement (S1, S2, S3) in allen Taktperioden (Tcycle) zum Schließen angesteuert wird.

4. Verfahren nach einem der Ansprüche 1 bis 3, **dadurch gekennzeichnet, dass** die Diagnosezeit (Tdiag) am Anfang der Impulsdauer (T1, T2, T3) liegt und nach Ablauf der Diagnosezeit (Tdiag) auch andere steuerbare Schaltelemente (S1, S2, S3) zum Schließen angesteuert sein können.

5. Verfahren nach einem der Ansprüche 1 bis 4, **dadurch gekennzeichnet, dass** die Diagnosezeit (Tdiag) am Anfang einer Taktperiode (Tcycle) liegt.

6. Verfahren nach einem der Ansprüche 1 bis 5, **dadurch gekennzeichnet, dass** die Diagnosezeit (Tdiag) 50 µs beträgt.

7. Verfahren nach einem der Ansprüche 1 bis 6, **dadurch gekennzeichnet, dass** die Schaltungsanordnung einen Spannungssensor (V1) aufweist, mit welchem während der Diagnosezeit (Tdiag) die Spannung über dem Leuchtdiodenfeld (1, 2, 3) erfasst wird.

8. Verfahren nach Anspruch 7, **dadurch gekennzeichnet, dass** die während der Diagnosezeit erfasste Spannung über dem Leuchtdiodenfeld von dem Steuer- und/oder Regelungsmittel (C) mit einem vorgegebenen Wert verglichen wird.

9. Verfahren nach Anspruch 8, **dadurch gekennzeichnet, dass** bei einem Überschreiten des vorgegebenen Wertes zuzüglich einer vorgegebenen Toleranz durch die erfasste Spannung das steuerbare Schaltelement (S1, S2, S3), welches während der Erfassung während der Diagnosezeit (Tdiag) geschlossen war, dauerhaft, d.h. auch für folgende Taktperioden (Tcycle) abgeschaltet wird.

10. Verfahren nach Anspruch 8 oder 9, **dadurch gekennzeichnet, dass** bei einem Unterschreiten des vorgegebenen Wertes abzüglich einer Toleranz durch die erfasste Spannung das steuerbare Schaltelement (S1, S2, S3), welches während der Erfassung während der Diagnosezeit (Tdiag) geschlossen war, dauerhaft abgeschaltet wird.

11. Verfahren nach Anspruch 9 oder 10, **dadurch gekennzeichnet, dass** nach einem dauerhaften Abschalten mittels des Steuer- und/oder Regelungsmittels (C) die Impulsdauern (T1, T2, T3), während der die verbleibenden steuerbaren Schaltelemente (S1, S2, S3) geschlossen sind, verlängert werden.

12. Steuer- und/oder Regelungsmittel (C) für ein Leuchtdiodenfeld (1, 2, 3) mit wenigstens zwei ersten Ausgängen (A11, A12, A13), an denen Steuersignale zum Steuern von steuerbaren Schaltelementen (S1, S2, S3) des Leuchtdiodenfeldes (1, 2, 3) abgreifbar sind und
mit einem Messsignaleingang (E2), an welchem ein Sensorsignal eines Spannungssensors (V1) anlegbar ist
**dadurch gekennzeichnet,**
**dass** das Steuer- und/oder Regelungsmittel (C) zur Durchführung eines Verfahrens nach einem der Ansprüche 1 bis 11 geeignet und eingerichtet ist.

## Claims

1. Procedure for operating a circuit configuration
• With a power source (I)
• With an LED array (1, 2, 3) connected to the power source (I) in a series, where the LED array (1, 2, 3) is comprised of at least two series circuits (1, 2,3) that contain a minimum of one LED (D1, D2, D3) and one controllable circuit element (S1, S2, S3)
• With one control and/or regulation system (C) for the LED array (1, 2,3) and
• With one voltage sensor (V1)
The control and/or regulation system (C) activates the controllable circuit elements and the power source (I) in such a way that the following occurs:
• The control and/or regulation system (C) uses a control pulse at the control input of the controllable circuit element (S1, S2, S3) to trigger closing of the controllable circuit element (S1, S2, S3) of at least one series circuit (1, 2, 3) of the LED array (1, 2,3) during a cycle period (Tcycle) lasting a pulse period duration (T1, T2, T3) that is determined by the control and/or regulation system (C).
• During consecutive cycle periods (Tcycle) for the control and/or regulation system (C) of one of the controllable circuit elements in the circuit series, only closing operations are triggered in a time period designated for diagnostics (Tdiag).
**This is characterized by the fact that:**
• Shortly before or right when the pulse period (T1, T2, T3) ends, the control and/or regulation system (C) controls the power source (I) so that the current is reduced by the amount of current that flows through the series circuit (1, 2, 3), whose controllable circuit element (S1, S2, S3) is triggered to open by the control and/or regulation system (C) at the end of the pulse period (T1, T2, T3).

2. Procedure in accordance with Claim 1, **characterized by** the fact that each controllable circuit element (S1, S2, S3) is triggered for closing for the diagnostic period (Tdiag) for n series circuits in n consecutive cycle periods (Tcycle).

3. Procedure in accordance with Claim 1 or 2, **characterized by** the fact that the diagnostic period during which a controllable circuit element (S1, S2, S3) is triggered for closing is part of the pulse period (T1, T2, T3) during which the same circuit element (S1, S2, S3) is triggered for closing in all cycle periods (Tcycle).

4. Procedure in accordance with one of the claims 1-3, **characterized by** the fact that the diagnostic period (Tdiag) is at the beginning of the pulse period (T1, T2, T3) and other controllable circuit elements (S1, S2, S3) can be triggered for closing after the diagnostic period (Tdiag) has elapsed.

5. Procedure in accordance with one of the claims 1-4, **characterized by** the fact that the diagnostic period (Tdiag) is at the beginning of a cycle period (Tcycle).

6. Procedure in accordance with one of the claims 1-5, **characterized by** the fact that the diagnostic period (Tdiag) is 50 µs.

7. Procedure in accordance with one of the claims 1-6, **characterized by** the fact that circuit configuration includes a voltage sensor (V1) that records the voltage across the LED array (1, 2, 3) during the diagnostic period (Tdiag).

8. Procedure in accordance with Claim 7, **characterized by** the fact that the voltage across the LED array recorded during the diagnostic period is compared with a specified value by the control and/or regulation system (C).

9. Procedure in accordance with Claim 8, **characterized by** the fact that the controllable circuit element (S1, S2, S3), which was closed during the recording time-the diagnostic period (Tdiag), is switched off for an extended period, including subsequent cycle periods (Tcycle), if the recorded voltage exceeds the specified value plus a specified tolerance.

10. Procedure in accordance with Claim 8 or 9, **characterized by** the fact that the controllable circuit element (S1, S2, S3), which was closed during the recording time-the diagnostic period (Tdiag), is switched off for an extended period if the recorded voltage falls below the specified value minus a specified tolerance.

11. Procedure in accordance with Claim 9 or 10, **characterized by** the fact that pulse periods (T1, T2, T3) are lengthened while the remaining controllable circuit elements (S1, S2, S3) are closed after an extended shutoff period through the control and/or regulation system (C).

12. Control and/or regulation system (C) for an LED array (1, 2, 3) with at least two initial outputs (A11, A12, A13) at which control signals for regulating the controllable circuit elements (S1, S2, S3) of the LED array (1, 2, 3) can be tapped and with a measurement signal input (E2) at which a sensor signal can be created from the voltage sensor (V1). **This is characterized by the fact that** the control and/or regulation system (C) is suitable and set up to carry out a procedure in accordance with one of the claims 1-11.

## Revendications

1. Procédé pour actionner un agencement de circuit
- avec une source de courant (I),
- avec un champ à diodes électroluminescentes (1, 2, 3) montées en série par rapport à la source de courant (I), le champ à diodes électroluminescentes (1, 2, 3) comprenant au moins deux montages en série (1, 2, 3) qui comprennent au moins une diode électroluminescente (D1, D2, D3) et un élément de commutation commandable (S1, S2, S3),
- avec un moyen de commande et/ou de réglage (C) pour le champ à diodes électroluminescentes (1, 2, 3), et
- avec un capteur de tension (V1),
les éléments de commutation commandables et la source de courant (I) étant commandés par le moyen de commande et/ou de réglage (C), et ce de telle manière
- que le moyen de commande et/ou de réglage (C) commande l'élément de commutation commandable (S1, S2, S3) d'au moins un montage en série (1, 2, 3) du champ à diodes électroluminescentes (1, 2, 3) pour qu'il se ferme, pendant une période d'horloge (Tcycle) pour une durée d'impulsion (T1, T2, T3) déterminée par le moyen de commande et/ou de réglage (C), par le biais d'une impulsion de commande à l'entrée de commande de l'élément de commutation commandable (S1, S2, S3) et
- que pendant des périodes d'horloge (Tcycle) successives du moyen de commande et de réglage (C), un des éléments de commutation commandables des montages en série (1, 2, 3) est commandé uniquement pour se fermer pendant une durée désignée en tant que temps de diagnostic (Tdiag),
**caractérisé en ce que**
- le moyen de commande et/ou de réglage (C) commande la source de courant (I) peu avant ou au plus tard au moment même où s'arrête une durée d'impulsion (T1, T2, T3), de sorte que le courant soit réduit, et ce de la valeur du courant à travers le montage en série (1, 2, 3), dont l'élément de commutation commandable (S1, S2, S3) est commandé pour être ouvert par le moyen de commande et/ou de réglage (C) à la fin de la durée d'impulsion (T1, T2, T3),

2. Procédé selon la revendication 1, **caractérisé en ce que** pour un nombre de n montages en série dans n périodes d'horloge (Tcycle) successives, chaque élément de commutation commandable (S1, S2, S3) est commuté pour se fermer pendant le temps de diagnostic (Tdiag).

3. Procédé selon la revendication 1 ou 2, **caractérisé en ce que** le temps de diagnostic pendant lequel un élément de commutation commandable (S1, S2, S3) est commuté pour se fermer, fait partie de la durée d'impulsion (T1, T2, T3) pendant laquelle le même élément de commutation (S1, S2, S3) est commuté pour se fermer dans toutes les périodes d'horloge (Tcycle).

4. Procédé selon l'une des revendications 1 à 3, **caractérisé en ce que** le temps de diagnostic (Tdiag) est situé au début de la durée d'impulsion (T1, T2, T3) et après l'expiration du temps de diagnostic (Tdiag) également tout autre élément de commutation commandable (S1, S2, S3) peut être commandé pour se fermer.

5. Procédé selon l'une des revendications 1 à 4, **caractérisé en ce que** le temps de diagnostic (Tdiag) est situé au début d'une période d'horloge (Tcycle).

6. Procédé selon l'une des revendications 1 à 5, **caractérisé en ce que** le temps de diagnostic (Tdiag) s'élève à 50 µs.

7. Procédé selon l'une des revendications 1 à 6, **caractérisé en ce que** l'agencement de circuit présente un capteur de tension (V1) avec lequel la tension sur le champ à diodes électroluminescentes (1, 2, 3) est saisie pendant le temps de diagnostic (Tdiag).

8. Procédé selon la revendication 7, **caractérisé en ce que** la tension saisie sur le champ à diodes électroluminescentes pendant le temps de diagnostic est comparée avec une valeur prédéterminée par le moyen de commande et/ou de réglage (C).

9. Procédé selon la revendication 8, **caractérisé en ce que** lors d'un dépassement de la valeur prédéterminée, augmentée d'une valeur de tolérance prédéterminée par la tension saisie, l'élément de commutation commandable (S1, S2, S3) qui a été fermé pendant la saisie pendant le temps de diagnostic (Tdiag), est déconnecté en permanence, c'est-à-dire même pour les périodes d'horloge (Tcycle) qui suivent.

10. Procédé selon la revendication 8 ou 9, **caractérisé en ce que** lors d'un sous-dépassement de la valeur prédéterminée, réduite d'une valeur de tolérance par la tension saisie, l'élément de commutation commandable (S1, S2, S3) qui a été fermé pendant la saisie pendant le temps de diagnostic (Tdiag) est déconnecté en permanence.

11. Procédé selon la revendication 9 ou 10, **caractérisé en ce qu**'après une déconnexion permanente par le moyen de commande et/ou de réglage (C), les durées d'impulsion (T1, T2, T3) sont prolongées pendant lesquelles les éléments de commutation commandables (S1, S2, S3) restants sont fermés.

12. Moyen de commande et/ou de réglage (C) pour un champ à diodes électroluminescentes (1, 2, 3) avec au moins deux premières sorties (A11, A12, A13) sur lesquelles des signaux de commande peuvent être prélevés pour commander des éléments de commutation commandables (S1, S2, S3) du champ à diodes électroluminescentes (1, 2, 3) et
avec une entrée de signal de mesure (E2) sur laquelle un signal de capteur d'un capteur de tension (V1) peut être appliqué,
**caractérisé en ce que**
le moyen de commande et/ou de réglage (C) est approprié et configuré à réaliser un procédé selon l'une des revendications 1 à 11.
